# EUROPÄISCHE PATENTSCHRIFT

(11) **EP 2 021 557 B1**
(45) Veröffentlichungstag und Bekanntmachung des Hinweises auf die Patenterteilung: **20.03.2019**
(21) Anmeldenummer: 07722219.8
(22) Anmeldetag: 17.04.2007
(51) Int. Cl.: E04C 3/16

(54) **GITTERTRÄGER AUS HOLZ FÜR DEN BAUBEREICH**
WOODEN LATTICE BEAM FOR CONSTRUCTION
POUTRE À TREILLIS EN BOIS POUR LA CONSTRUCTION

(30) Priorität: 10.05.2006 DE 102006021731
(43) Veröffentlichungstag der Anmeldung: 11.02.2009
(73) Patentinhaber: Peri GmbH, 89264 Weissenhorn (DE)
(72) Erfinder: SCHWÖRER, Artur, 89250 Senden (DE)
(74) Vertreter: Kohler Schmid Möbus Patentanwälte
(86) Internationale Anmeldenummer: PCT/DE2007/000661
(87) Internationale Veröffentlichungsnummer: WO 2007/128255

(56) Entgegenhaltungen:
- WO-A-02/064905
- AT-B- 300 294
- CA-A1- 2 227 424
- DE-A1- 2 242 329
- DE-A1- 2 900 065
- DE-B1- 1 807 956
- FR-A2- 2 185 735
- US-A- 2 780 842

## Beschreibung

Die Erfindung betrifft einen Gitterträger aus Holz für den Baubereich mit einem oberen Gurt und einem unteren Gurt, die durch Streben, die jeweils an deren Enden Zapfen aufweisen, miteinander verbunden sind, wobei die Zapfen jeweils eines Endes der Streben in Nuten des oberen Gurts, die in Längsrichtung des oberen Gurts verlaufen, verleimt sind und die Zapfen jeweils des anderen Endes der Streben in Nuten des unteren Gurts, die in Längsrichtung des unteren Gurts verlaufen, verleimt sind. Derartige Gitterträger werden z.B. als Träger bei einer Schalung von zu betonierenden Betonstrukturen, insbesondere von Betondecken und - wänden, eingesetzt.

Gattungsgemäße Gitterträger sind z.B. aus den Druckschriften DE 18 07 956 B1, DE 18 17 718 A1, DE 2242329 A1 oder US2780842A bekannt. Bei diesen Gitterträgern sind in den Gurten Nuten vorhanden, die in Längsrichtung der Gurte verlaufen, wobei die Seitenflächen der Nuten parallel zueinander ausgerichtet sind. Diese Nuten werden üblicherweise gefräst. Die Zapfen sind aus den Enden der Streben herausgearbeitet. Da die Streben bei gattungsgemäßen Gitterträgern üblicherweise schräg, mit einem Winkel von ca. 45% auf die Gurte stehen, haben die Zapfen eine Dreieckgrundform in ihrer Ebene parallel zur Längsrichtung der Streben. Die Zapfen sind dabei durch Einbringen von zu dieser Längsrichtung parallelen Schnitten in die Enden der Streben ausgebildet. Sie weisen also auch parallel zueinander stehende Seitenflächen auf.
Beim Verleimen der Zapfen in den Nuten wird Holzleim auf die Seitenflächen der Zapfen und/oder der Nuten aufgebracht. Da die Zapfen und die Nuten, gemäß einer Nut- und Federverbindung auf Passung gearbeitet sind, wird der Leim beim Einschieben der Zapfen in die Nuten von den Seitenflächen in den Nutgrund verschoben. Bei schlechter Toleranzlage verbleibt daher häufig zu wenig Leim an den Seitenoberflächen, um eine dauerhaft feste Verleimung sicher zu stellen.
Die US 3,452,501 offenbart einen Gitterträger aus Holz für den Baubereich mit einem oberen Gurt und einem unteren Gurt, die durch Streben, die jeweils an deren Enden Zapfen aufweisen, miteinander verbunden sind. Dabei sind die Zapfen jeweils eines Endes der Streben in Nuten des oberen Gurts, die in Längsrichtung des oberen Gurts verlaufen, verleimt und die Zapfen jeweils des anderen Endes der Streben in Nuten des unteren Gurts, die in Längsrichtung des unteren Gurts verlaufen, verleimt.

In einer Ausführungsform der Nuten sind die Nuten in ihrer Länge nicht an die Abmessungen der Zapfen angepasst sondern verlaufen entlang der gesamten Länge der Gurte.
In einer anderen Ausführungsform sind die Nuten an die Abmessungen der Zapfen angepasst. Diese Nuten weisen einen rautenförmigen Querschnitt auf.
Die nicht an die Abmessungen der Zapfen angepassten Nuten haben den Nachteil, dass Verschmutzungen und/oder Wasser in die Nuten eindringen können. Letzteres kann zu einem frühzeitigen Lösen der Verleimung führen.
Zur Vermeidung dieser Problematik können z.B. die Nuten mit rautenförmigem Querschnitt ausgeführt werden. Diese sind jedoch nur sehr aufwändig herstellbar. Selbst mit einer Fräse wären die Nuten mit rautenförmiger Querschnitt nur sehr schwer ausformbar.

Der Erfindung liegt die Aufgabe zugrunde, einen Gitterträger und ein Verfahren zur Herstellung des Gitterträgers bereitzustellen, welche die Nachteile des Standes der Technik vermeidet, insbesondere wobei eine dauerhaft feste Verbindung zwischen den Gurten und den Streben in einem größeren Toleranzbereich erreicht wird, wobei eine einfache Herstellung des Gitterträgers möglich sein soll.

Diese Aufgabe wird durch den Gitterträger und dessen Herstellungsverfahren nach den unabhängigen Ansprüchen gelöst. Die abhängigen Ansprüche stellen bevorzugte Ausführungsformen der Erfindung dar.

Der erfindungsgemäße Gitterträger aus Holz für den Baubereich weist einen oberen Gurt und einen unteren Gurt, die durch Streben miteinander verbunden sind, auf. Die Streben weisen jeweils an deren Enden Zapfen auf, wobei die Zapfen jeweils eines Endes der Streben in Nuten des oberen Gurts , die in Längsrichtung des oberen Gurts verlaufen, verleimt sind und die Zapfen jeweils des anderen Endes der Streben in Nuten des unteren Gurts, die in Längsrichtung des unteren Gurts verlaufen, verleimt sind. Dabei entspricht jeweils die Länge der Nuten in Längsrichtung der Gurte den Abmessungen der oder des in die jeweilige Nut eingesetzten und verleimten Zapfens zumindest im Wesentlichen, d.h. die Nuten erstrecken sich jeweils lediglich über eine Teillänge der Gurte.
Die in den Längsrichtungen verlaufenden Seitenoberflächen jeweils einer der Nuten schließen einen spitzen Winkel ein und die mit diesen Seitenoberflächen verleimten Oberflächen des in die jeweilige Nut verleimten Zapfens schließen einen entsprechenden spitzen Winkel ein. Die Zapfen verjüngen sich durch das Einschließen des spitzen Winkels von den Seitenoberflächen in Richtung ihrer Enden und die Breite der Nuten senkrecht zur Längsrichtung der Gurte verringert sich in Richtung ihres jeweiligen Nutgrundes entsprechend.
Erfindungsgemäß sind die Querschnitte der Nuten rechteckförmig oder im Wesentlichen rechteckförmig ausgeführt. Auch die Querschnitte der in die Nuten eingesetzten Zapfen sind entsprechend ausgeformt damit ein passgenauer Sitz der Zapfen in den Nuten erreicht wird. Sind mehrere Zapfen in eine Nut eingesetzt, so ist der Querschnitt der von den Zapfen ausgebildeten in die Nut eingesetzten Struktur entsprechend rechteckförmig ausgeführt.
So wird auf die Seitenoberflächen aufgebrachter Leim nicht, oder nur unwesentlich, beim Einschieben der Zapfen in die Nuten in Richtung der Nutgründe verschoben. Der Leim verbleibt an den Oberflächen, wodurch ausreichend Leim zu einer festen und dauerhaften Verleimung der Seitenoberflächen an Ort und Stelle verbleibt. Durch die längenangepasste Ausformung der Nuten können die Zapfen das Volumen der Nuten derart ausfüllen und abdichten, dass keine Verschmutzungen in die Nuten eindringen können. Die rechteckförmige Ausbildung der Querschnitte der Nuten ermöglicht eine einfache Herstellung des erfindungsgemäßen Gitterträgers, da derartige Nuten einfach mittels Kreissägeblättern hergestellt werden können. Dabei werden zumindest zwei Kreissägeschnitte mit jeweils zueinander abgewinkelter Schnittebene zur Ausbildung einer Nut in einen jeweiligen Gurt eingebracht. So ist eine kostengünstige und rasche Herstellung des erfindungsgemäßen Gitterträgers möglich.
Wenn die Enden der Streben jeweils zwei Zapfen aufweisen, wird eine Konstruktion mit hoher Tragfähigkeit erreicht, ohne dass zu hoher Herstellungsaufwand zur Ausformung der zu verleimenden Strukturen entsteht.
Bevorzugt liegt zwischen dem nutgrundseitigen Ende der Zapfen und dem Nutgrund der Nut, in den der jeweilige Zapfen verleimt ist, ein Zwischenraum. Dieser Zwischenraum kann die Leimmengen, die beim Zusammenfügen der Streben mit den Gurten durch das Anpressen der Seitenoberflächen der Zapfen an die Seitenoberflächen der Nuten verdrängt werden, aufnehmen so dass ein Einschieben der Zapfen in die Nuten ohne einen von diesen Leimmengen entstehenden Verdrängungswiderstand möglich ist.

Wenn die Nutgründe der Nuten in Längsrichtung der Gurte jeweils ein Halbkreisprofil aufweisen, können die Nuten mittels mehrerer geneigter Sägeblätter nacheinander in die des rotierenden Gurtes eingeschnitten werden.

Vorteilhaft sind jeweils zwei benachbarte Streben im Bereich ihrer in Nuten eines der Gurte verleimten Enden miteinander verzahnt. Dadurch wird eine Kraftübertragung von Strebe zu Strebe ermöglicht. Eine Querbelastung kann dadurch vom erfindungsgemäßen Gitterträger besser aufgenommen werden.

Dabei sind die verleimten Enden bevorzugt über eine Feinverzinkung aneinandergrenzender Zapfen miteinander verzahnt. Eine Feinverzinkung bildet durch die von der Feinverzinkung ausgebildete Zickzackform der zu verbindenden Oberflächen eine hohe Kontaktfläche aus. Bei einer Verleimung derart ausgebildeter Kontaktflächen wird eine große Festigkeit erreicht.

Besonders bevorzugt bilden die miteinander verzahnten Enden in Längsrichtung der Gurte jeweils ein Halbkreisprofil aus. Die entsprechenden Kanten der schräg aufeinander stehenden benachbarten Streben weisen dann zusammen mit dem Halbkreisprofil eine Ellipsenform auf. Derartig ausgeformte verzahnte Enden, bzw. Zapfen, werden erfindungsgemäß passgenau in entsprechend ausgeformten Nuten positioniert. Durch die Halbkreisprofilierung werden die zu verleimenden Kontaktflächen, also die Seitenoberflächen der Zapfen und die zugehörigen Seitenoberflächen der Nuten, hinsichtlich ihrer Fläche maximiert, was zu einer besonders festen Verleimung und damit zu besonders stabilen Gitterträgern führt.

Erfindungsgemäß weisen die Nuten in den Gurten in Seitenansicht kreis- und/oder ovalförmige Teilflächen auf, an die entsprechende Zinkenprofile der Streben angepasst sind.
Zur Herstellung von erfindungsgemäßen Gitterträgern werden die Zapfen der Streben in die Nuten der Gurte verleimt. Dabei wird zur Anfertigung der Nuten bevorzugt mittels eines Kreissägeblattes eine erste der in den Längsrichtungen der Gurte verlaufenden Seitenoberflächen jeweils einer Nut, durch Einbringen eines ersten Kreissägeschnitts, ausgebildet. Dann wird die zweite der in den Längsrichtungen der Gurte verlaufenden Seitenoberflächen dieser Nut durch Einbringen eines zweiten Kreissägeschnitts ausgebildet. Die Schnittebenen der Kreissägeschnitte werden entsprechend des zu erzeugenden spitzen Winkels zwischen den Seitenoberflächen der Nut eingestellt.
Die Erfindung wird nachfolgend anhand eines Ausführungsbeispiels unter Bezugnahme auf die Zeichnungen näher erläutert.
Figur 1a zeigt einen Abschnitt eines erfindungsgemäßen Gitterträgers.
Figur 1b zeigt den Abschnitt des erfindungsgemäßen Gitterträgers aus Figur 1a in einer Explosionsdarstellung.
Figur 2 zeigt den Abschnitt des erfindungsgemäßen Gitterträgers aus den Figuren 1 in einer Seitenansicht.
Figur 3 zeigt eine Strebe des Gitterträgers aus den Figuren 1.

Die Figuren der Zeichnungen zeigen den erfindungsgemäßen Gegenstand stark schematisiert und sind nicht maßstäblich zu verstehen. Die einzelnen Bestandteile des erfindungsgemäßen Gegenstandes sind so dargestellt, dass ihr Aufbau gut gezeigt werden kann.

In den Figuren 1 ist ein Abschnitt eines erfindungsgemäßen Gitterträgers 1 dargestellt. Figur 1a zeigt den Abschnitt in zusammengefügtem Zustand und Figur 1b zeigt den Abschnitt in einer Explosionsdarstellung.
Der Gitterträger 1 hat die Abmessungen, die für derartige Gitterträger im Baubereich üblich sind. Der Gitterträger 1 ist einige Meter lang und dessen Streben 2 und die Gurte 4,5 sind einige Zentimeter stark. Der Gitterträger 1 weist einen oberen Gurt 4 und einen unteren Gurt 5 auf. Die Gurte 4,5 sind durch Streben 2 miteinander verbunden. Die Streben 2 stehen schräg auf die Gurte 4,5, wobei die Streben 2 mit den Gurten 4,5 ca. einen Winkel von 45° einschließen. Die Streben 2 weisen jeweils an deren Enden zwei Zapfen 7 auf. Die Gurte 4,5 weisen in deren Längsrichtung verlaufende Nuten 9 auf, wobei jeweils eine Nut 9 einem Zapfen 7 zugeordnet ist. Im zusammengefügten Zustand ist jeweils ein Zapfen 7 in die zugehörige Nut 9 verleimt. Die Zapfen 7 jeweils eines Endes der Streben 2 sind also in Nuten 9 des oberen Gurts 4 verleimt und die Zapfen 7 jeweils des anderen Endes der Streben 2 sind in Nuten 9 des unteren Gurts 5 verleimt. Die in den Längsrichtungen verlaufenden Seitenoberflächen 12 jeweils einer Nut 9 schließen einen spitzen Winkel ein und die mit diesen Seitenoberflächen 12 verleimten Oberflächen 10 des in die jeweilige Nut 9 verleimten Zapfens 7 schließen einen entsprechenden spitzen Winkel ein. Die jeweiligen Seitenoberflächen 10,12 der Zapfen 7 bzw. der Nuten 9 stehen also nicht parallel zueinander. Die Zapfen 7 verjüngen sich dadurch in Richtung ihrer Enden. Entsprechend nimmt die Breite der Nuten 9 senkrecht zur Längsrichtung der Gurte 4,5 in Richtung ihres Nutgrundes durch das Einschließen des spitzen Winkels ab. Im zusammengefügten Zustand sind die Zapfen 7 in den Nuten 9 mit deren jeweiligen Seitenoberflächen 10,12 passgenau verleimt. Jeweils zwei benachbarte Streben 2 sind im Bereich ihrer in Nuten 9 eines der Gurte 4,5 verleimten Enden miteinander verzahnt. Dazu weisen die Enden der Streben 2 und die Zapfen 7 an ihren aneinander angrenzenden Bereichen eine Feinverzinkung 14 auf. Diese Feinverzinkung 14 besteht aus jeweils einer an diesen Bereichen ausgebildeten Zickzackprofilierung der Bereiche, wobei die Profilierungen der benachbarten Bereiche zueinander derart komplementär ausgebildet sind, dass diese auf Passung ineinander verzahnen, so dass die sich entsprechenden seitlichen Oberflächen der Zapfen 7 und der Streben 2 jeweils in einer Ebene verlaufen. Die Zickzackprofilierungen der Feinverzinkung 14 sind in den Figuren in den an die Zapfen 7 angrenzenden Bereichen der Streben 2 erkennbar.
Die Nutgründe der Nuten 9 weisen in Längsrichtung der Gurte 4,5 jeweils ein Halbkreisprofil auf. Ein entsprechendes Halbkreisprofil 16 bilden die miteinander verzahnten Enden der Streben 2, bzw. die verzahnten Zapfen 7 in Längsrichtung der Gurte 4,5 jeweils aus. D.h. zusammen mit den zugehörigen Kanten der Streben 2 wird eine Ellipsenform ausgebildet. Dadurch sind die miteinander verleimten Seitenoberflächen 10 großflächig ausgebildet.

In Figur 2 ist der Abschnitt des erfindungsgemäßen Gitterträgers aus den Figuren 1 in einer Seitenansicht dargestellt. Dabei sind die Abmessungen der Zapfen 7, wie diese in den Gurten 4,5 im verleimten Zustand positioniert sind, mit halbkreisförmigen gestrichelten Linien 20 eingezeichnet. Die Halbkreisprofile der miteinander verzahnten Zapfen 7 und der Nutgründe entsprechen diesen gestrichelten Linien 20 (vereinfachte Darstellung ohne Zinkenspiel). Weiter ist die Abmessung der Feinverzinkungen 14 hinsichtlich der Tiefe ihres gegenseitigen Eingreifens in die jeweils benachbarte Strebe 2 durch jeweils zwei parallel verlaufende gestrichelte Linien in den angrenzenden Bereichen der benachbarten Streben dargestellt.

Figur 3 zeigt eine einzelne Strebe 2 des Gitterträgers aus den Figuren 1. Gut zu erkennen ist die sich verjüngende Form der Zapfen 7, die durch das Ausbilden eines spitzen Winkels durch die jeweiligen Seitenoberflächen 10 eines jeden Zapfens 7 ausgebildet wird. Weiter ist die Ausformung der Feinverzinkung 14 im Bereich der an ihre Nachbarstrebe angrenzenden Bereiche der Enden der Strebe 2 und die zugehörige Zickzackprofilierung 30 dargestellt. Jeweils eine Zacke 31 einer jeweiligen Zickzackprofilierung 30 eines Endes der Strebe 2 ist über die gesamte Länge jeweils eines Zapfens 7 geführt.
Vorgeschlagen wird ein Gitterträger 1 aus Holz für den Baubereich mit einem oberen Gurt 4 und einem unteren Gurt 5, die durch Streben 2, die jeweils an deren Enden Zapfen 7 aufweisen, miteinander verbunden sind, wobei die Zapfen 7 jeweils eines Endes der Streben 2 in Nuten 9 des oberen Gurts 4, die in Längsrichtung des oberen Gurts 4 verlaufen, verleimt sind und die Zapfen 7 jeweils des anderen Endes der Streben 2 in Nuten 9 des unteren Gurts 5, die in Längsrichtung des unteren Gurts 5 verlaufen, verleimt sind. Die in den Längsrichtungen verlaufenden Seitenoberflächen 12 jeweils einer der Nuten 9 schließen einen spitzen Winkel ein und die mit diesen Seitenoberflächen 12 verleimten Oberflächen 10 des in die jeweilige Nut 9 verleimten Zapfens 7 schließen einen entsprechenden spitzen Winkel ein.

## Patentansprüche

1. Gitterträger (1) aus Holz für den Baubereich mit einem oberen Gurt (4) und einem unteren Gurt (5), die durch Streben (2), die jeweils an deren Enden Zapfen (7) aufweisen, miteinander verbunden sind, wobei die Zapfen (7) jeweils eines Endes der Streben (2) in Nuten (9) des oberen Gurts (4), die in Längsrichtung des oberen Gurts (4) verlaufen, eingesetzt und verleimt sind und die Zapfen (7) jeweils des anderen Endes der Streben (2) in Nuten (9) des unteren Gurts (5), die in Längsrichtung des unteren Gurts (5) verlaufen, eingesetzt und verleimt sind, wobei die Länge der Nuten in Längsrichtung der Gurte den Abmessungen der darin eingesetzten Zapfen entsprechen oder im Wesentlichen entsprechen, und wobei die in den Längsrichtungen verlaufenden Seitenoberflächen (12) jeweils einer der Nuten (9) einen spitzen Winkel einschließen und die mit diesen Seitenoberflächen (12) verleimten Oberflächen (10) des in die jeweilige Nut (9) verleimten Zapfens (7) einen entsprechenden spitzen Winkel einschließen, wobei die Querschnitte der Nuten rechteckförmig oder im Wesentlichen rechteckförmig ausgeführt sind, und die Nuten (9) in den Gurten (4,5) in Seitenansicht kreis- und/oder ovalförmige Teilflächen aufweisen und dass die entsprechenden Zinkenprofile der Streben entsprechend an diese Teilflächen angepasst sind.

2. Gitterträger nach Anspruch 1,
**dadurch gekennzeichnet, dass**
die Enden der Streben (2) jeweils zwei Zapfen (7) aufweisen.

3. Gitterträger nach mindestens einem der Ansprüche 1 bis 2,
**dadurch gekennzeichnet, dass**
zwischen dem nutgrundseitigen Ende der Zapfen (7) und dem Nutgrund der Nut (9), in den der jeweilige Zapfen (7) verleimt ist, ein Zwischenraum liegt.

4. Gitterträger nach mindestens einem der Ansprüche 1 bis 3,
**dadurch gekennzeichnet, dass**
die Nutgründe der Nuten (9) in Längsrichtung der Gurte (4,5) jeweils ein Halbkreisprofil (20) aufweisen.

5. Gitterträger nach mindestens einem der Ansprüche 1 bis 4,
**dadurch gekennzeichnet, dass**
jeweils zwei benachbarte Streben (2) im Bereich ihrer in Nuten (9) eines der Gurte (4,5) verleimten Enden miteinander verzahnt sind.

6. Gitterträger nach Anspruch 5,
**dadurch gekennzeichnet, dass**
die verleimten Enden über eine Feinverzinkung (14) aneinandergrenzender Zapfen (7) miteinander verzahnt sind.

7. Gitterträger nach mindestens einem der Ansprüche 5 bis 6,
**dadurch gekennzeichnet, dass**
die miteinander verzahnten Enden in Längsrichtung der Gurte jeweils ein Halbkreisprofil ausbilden.

8. Verfahren zur Herstellung eines Gitterträgers nach mindestens einem der Ansprüche 1 bis 7, wobei die Zapfen (7) der Streben (2) in die Nuten (9) der Gurte (4,5) verleimt werden,
**dadurch gekennzeichnet, dass**
mittels eines Kreissägeblattes eine erste der in den Längsrichtungen der Gurte (4,5) verlaufenden Seitenoberflächen (12) jeweils einer Nut (9) durch Einbringen eines ersten Kreissägeschnitts ausgebildet wird und die zweite der in den Längsrichtungen der Gurte (4,5) verlaufenden Seitenoberflächen (12) der Nut (9) durch Einbringen eines zweiten Kreissägeschnitts ausgebildet wird, wobei die Schnittebenen der Kreissägeschnitte entsprechend des zu erzeugenden spitzen Winkels zwischen den Seitenoberflächen (12) der Nut (9) eingestellt werden.

## Claims

1. Wooden lattice beam (1) for construction, having an upper belt (4) and a lower belt (5) which are connected to one another by struts (2) which each have pins (7) at their ends, the pins (7) of in each case one end of the struts (2) being inserted and glued into grooves (9) of the upper belt (4), which grooves run in the longitudinal direction of the upper belt (4), and the pins (7) of in each case the other end of the struts (2) being inserted and glued into grooves (9) of the lower belt (5) which extend in the longitudinal direction of the lower belt (5), are inserted and glued, the length of the grooves in the longitudinal direction of the belts corresponding or substantially corresponding to the dimensions of the pins inserted therein, and the side surfaces (12) extending in the longitudinal directions of each of the grooves (9) forming an acute angle and the surfaces (10) of the pin (7) glued into the respective groove (9), which surfaces are glued to these side surfaces (12), forming a corresponding acute angle, the cross-sections of the grooves being of rectangular or substantially rectangular design and the grooves (9) in the belts (4, 5) having, in side view, circular and/or oval partial surfaces, and in that the corresponding tine profiles of the struts are adapted correspondingly to these partial surfaces.

2. Wooden lattice beam (1) according to claim 1, **characterized in that** the ends of the struts (2) each have two pins (7).

3. Wooden lattice beam (1) according to at least one of claims 1 to 2, **characterised in that** there is an intermediate space between the groove base end of the pins (7) and the groove base of the groove (9) into which the respective pin (7) is glued.

4. Wooden lattice beam (1) according to at least one of claims 1 to 3, **characterised in that** the groove bases of the grooves (9) each have a semi-circular profile (20) in the longitudinal direction of the belts (4, 5).

5. Wooden lattice beam (1) according to at least one of claims 1 to 4, **characterised in that** in each case two adjacent struts (2) are interlocked in the region of their ends glued in grooves (9) of one of the belts (4, 5).

6. Wooden lattice beam (1) according to Claim 5, **characterized in that** the glued ends are interlocked with one another via a fine dovetailing (14) of adjoining pins (7).

7. Wooden lattice beam (1) according to at least one of claims 5 to 6, **characterised in that** the interlocked ends each form a semi-circular profile in the longitudinal direction of the belts.

8. Method for producing a wooden lattice beam according to at least one of claims 1 to 7, the pins (7) of the struts (2) being glued into the grooves (9) of the belts (4, 5), **characterized in that**, by means of a circular saw blade, a first one of a side surfaces running in in the longitudinal directions of the belts (4, 5) of each groove is formed by introducing a first circular saw cut, and the second one of a side surfaces extending in in the longitudinal directions of the belts (4, 5) of each groove of the side surfaces (12) of the groove (9) extending in the longitudinal directions of the belts (4, 5) is formed by introducing a second circular saw cut, the cutting planes of the circular saw cuts being set in accordance with the acute angle to be produced between the side surfaces (12) of the groove (9).

## Revendications

1. Poutre a treillis (1) en bois pour le secteur de la construction, comprenant une bande supérieure (4) et une bande inférieure (5) reliées l'une à l'autre par des entretoises (2) qui présentent chacune à leurs extrémités des axes (7), les axes (7) de chaque extrémité des entretoises (2) étant insérés et collés dans des gorges (9) de la bande supérieure (4), qui s'étendent dans la direction longitudinale de la bande supérieure (4), et les axes (7) de chaque autre extrémité des entretoises (2) étant insérés et collés dans des rainures (9) de la bande inférieure (5) qui s'étendent dans la direction longitudinale de la bande inférieure (5), sont insérés et collés, la longueur des rainures dans la direction longitudinale des bande correspondant ou correspondant sensiblement aux dimensions des goupilles insérées dans celles-ci, et les surfaces latérales (12) s'étendant dans les directions longitudinales de chacune des rainures (9) formant un angle aigu et les surfaces (10) de la goupille (7) étant collées dans la rainure respective (9), lesquelles surfaces sont collées sur ces surfaces latérales (12), formant un angle aigu correspondant, les sections transversales des rainures étant de forme rectangulaire ou sensiblement rectangulaire et les rainures (9) dans les bande (4, 5) ayant, en vue latérale, des surfaces partielles circulaires et/ou ovales, et en ce que les profils des dents correspondants des contrefiches sont adaptés en correspondance avec ces surfaces partielles.

2. Poutre a treillis selon la revendication 1, **caractérisée en ce que** les extrémités des entretoises (2) présentent chacune deux axes (7).

3. Poutre a treillis selon au moins l'une des revendications 1 à 2, **caractérisée en ce qu'**il existe un espace intermédiaire entre l'extrémité de base de la rainure des axes (7) et la base de la rainure de la rainure (9) dans laquelle l'axe respectif (7) est collé.

4. Poutre a treillis selon au moins l'une des revendications 1 à 3, **caractérisée en ce que** les fonds de rainure des rainures (9) présentent chacun un profil semi-circulaire (20) dans la direction longitudinale des bandes (4, 5).

5. Poutre a treillis selon au moins l'une des revendications 1 à 4, **caractérisée en ce que**, dans la zone de leurs extrémités, deux entretoises adjacentes (2) sont emboîtées l'une dans l'autre, collées dans des rainures (9) d'une des bandes (4, 5).

6. Poutre a treillis selon la revendication 5, **caractérisée en ce que** les extrémités collées sont reliées entre elles par une fine queue d'aronde (14) de goujons voisins (7).

7. Poutre a treillis selon au moins l'une des revendications 5 à 6, **caractérisée en ce que** les extrémités emboîtées forment chacune un profil semi-circulaire dans la direction longitudinale des bandes.

8. Procédé de fabrication d'une poutre a treillis selon au moins l'une des revendications 1 à 7, les axes (7) des montants (2) étant collés dans les rainures (9) des bande (4, 5), **caractérisé en ce que**, au moyen d'une lame de scie circulaire, on forme une première des surfaces latérales s'étendant dans la direction longitudinale des bandes (4, 5) de chaque rainure en introduisant une première coupe circulaire, et la seconde d'une surface latérale s'étendant dans les directions longitudinales des bandes (4, 5) de chaque rainure des surfaces latérales (12) de la rainure (9) s'étendant dans les directions longitudinales des bandes (4, 5) est formée en introduisant une seconde coupe de scie circulaire, les plans de coupe des coupes de scie circulaire étant définis en fonction de l'angle aigu devant être produit entre les surfaces latérales (12) de la rainure (9).
